# EUROPÄISCHE PATENTSCHRIFT

(11) **EP 2 885 989 B1**
(45) Veröffentlichungstag und Bekanntmachung des Hinweises auf die Patenterteilung: **27.07.2016**
(21) Anmeldenummer: 14195763.9
(22) Anmeldetag: 02.12.2014
(51) Int. Cl.: A41C 5/00, D06C 23/04

(54) **Verfahren und Anlage zum Umformen textiler Gebilde**
Method and assembly for forming textile fabrics
Procédé et installation pour la transformation d'éléments textiles

(30) Priorität: 17.12.2013 DE 102013114185; 17.12.2013 DE 102013114186
(43) Veröffentlichungstag der Anmeldung: 24.06.2015
(73) Patentinhaber: Mayser GmbH & Co. KG, 88161 Lindenberg (DE)
(72) Erfinder: Jordan, Manfred, 88161 Lindenberg (DE)
(74) Vertreter: Kaufmann, Sigfrid

(56) Entgegenhaltungen:
- EP-A2- 0 630 588
- US-A- 1 682 870
- US-A- 2 962 025
- US-A- 3 347 963

## Beschreibung

Die Erfindung betrifft ein Verfahren zum Umformen von textilen Gebilden, z. B. von Baumwollmaschenware, unter Ausbildung entsprechend geformter Textilien, z. B. T-Shirts oder BH-Cups, wobei die hergestellten Formtextilien insbesondere frei von allergenen und umweltschädlichen Chemikalien gehalten werden können. Die Erfindung betrifft zudem eine Anlage zum Durchführen eines solchen Umformverfahrens.

In der Textilindustrie sind vielfältige Prozesse zum Umformen von Textilien bzw. Stoffen bekannt, z. B. zur Herstellung von Büstenhalterkörbchen ("Cups") sowie allgemeiner Unterwäsche. Bei herkömmlichen Umformprozessen verbleiben oftmals Fremdstoffe, wie z. B. Chemikalien oder Kunststoffe, in dem verformten Textil, wobei derartige Fremdstoffe zu einer Allergenisierung des Trägers führen können und zudem die verbraucherseitige umweltgerechte Entsorgung solcher Fremdstoffe problematisch sein kann. So ist z. B. bekannt, Formtextilien mittels thermischer Umformung aus Synthetikfasern herzustellen; wobei es aufgrund der erforderlichen Verwendung von Synthesematerialien und/oder Fremdpolymerimprägnierungen neben den vorstehend genannten Problemen zu einer Beeinträchtigung des Tragekomforts kommen kann.

Bei der Herstellung geformter Textilien unter Verwendung von Baumwolle und anderen Naturfasern können die genannten Problematiken großteils unterbunden werden. So können z. B. zur Herstellung von Unterwäsche reine Baumwollfasern verwendet werden, wobei sich jedoch die Herstellung formstabiler, nahtloser Textilien, wie z. B. Büstenhalterschalen, schwierig gestaltet.

Diesbezüglich beschreibt die EP 0 630 588 B1 ein Verfahren zum Umformen von textilen Flächengebilden aus zellulosehaltigen Naturfasern oder zellulosehaltigen Mischfasern, mittels dessen die Herstellung formstabiler, nahtloser Textilien realisierbar ist. Gemäß dem aufgezeigten Verfahren wird ein mittels einer Stoffbahn bereitgestelltes textiles Flächengebilde zunächst im spannungslosen Zustand mit einer Lauge behandelt, wodurch eine Schrumpfung des Textilmaterials erfolgt. Der laugierte Stoffabschnitt wird von der Stoffbahn abgetrennt und danach mittels eines Gesenks umgeformt. Das derart umgeformte Textil wird neutralisiert und getrocknet sowie gegebenenfalls mittels einer zu der Gesenkform formidentischen Heizform nachgeformt. Es hat sich jedoch herausgestellt, dass das beschriebene Verfahren mehrere Nachteile aufweist. So ermöglicht z. B. das Umformen mittels des Gesenks gemäß dem beschriebenen Verfahren nur eine unzulängliche Formgebung. Zudem erfordert das Verfahren - z. B. bei der Herstellung von Büstenhaltercups, welche in vielen unterschiedlichen Formen benötigt werden - eine entsprechende Vielzahl von unterschiedlichen Gesenkformen und Heizformen, wodurch hohe Kosten entstehen.

Aus EP 0 305 326 A1 ist ein Verfahren zum Laugen und Breitstrecken einer Gewebebahn bekannt, bei dem zunächst nur die Randzonen der Gewebebahn stabilisiert werden. Indem auf die beiden Randzonen mindestens das Zweifache der heißen Schwachlauge oder des Heißdampfes aufgesprüht wird, verteilen sich die Zugkräfte beim Breitstrecken durch die Spannketten eines Kettenmerzerisierteils gleichmäßiger über die gesamte Gewebebahn. Auf diese Art werden unterschiedliche Distanzen zwischen den Kettfäden nach dem Strecken vermieden.

Aufgabe der Erfindung ist, ein kosteneffektives und flexibel einsetzbares Verfahren zum Umformen von Textilien bzw. Stoffen bereitzustellen, mittels dessen eine exakte, variable Formgebung von Textilien mit Naturfasern ermöglicht ist, wobei die hergestellten Textilteile zudem formstabil sind und frei von allergenen und umweltschädlichen Chemikalien gehalten werden können. Des Weiteren soll eine Anlage zum Durchführen eines derartigen Umformverfahrens bereitgestellt werden.

Gemäß einem ersten Aspekt der Erfindung wird ein Verfahren zum Umformen eines Textilgebildes bzw. textilen Flächengebildes bereitgestellt; wobei dieses zellulosehaltige Fasern aufweist oder aus zellulosehaltigen Fasern, z. B. zellulosehaltigen Naturfasern oder zellulosehaltigen Mischfasern, besteht. Solche zellulosehaltige Naturfasern sind z. B. Fasern aus Baumwolle, Leinen, Hanf, Sisal, Jute, Kapok und Mischungen daraus. Das Textilgebilde kann in Form eines gewebten, gewirkten oder nonwoven Gebildes vorliegen.

Das Textilgebilde wird mit einer Lauge behandelt bzw. getränkt, wobei als Lauge z. B. Natronlauge verwendet werden kann (bevorzugt Natronlauge mit einer Konzentration von 28 bis 32 Be). Die Laugierung erfolgt bevorzugt bei Raumtemperatur (18 °C bis 25 °C) für eine Dauer von z. B. 30 Sekunden bis zu 1 Minute.

Das Textilgebilde wird außerdem umgeformt, indem es zumindest abschnittsweise mittels einer Form in mindestens einer, durch die Form vorgegebenen Richtung gedehnt wird. Die Form kann ein expandierbarer Rahmen sein, der nach Fixieren des Textilgebildes auf demselben unter Dehnung (d. h. in die Breite ziehen) des Textilgebildes expandiert wird. Eine derartige, expandierbare Form wird im Folgenden auch als Expansionsform bezeichnet.

Die Form kann beispielsweise auch zweiteilig ausgeführt sein, wobei die beiden Formen gegeneinander bewegbar sind. Das Textilgebilde wird z. B. auf der ersten Form, die Aussparungen oder Vertiefungen aufweist, fixiert bevor es durch eine als eine Art Stempel ausgebildete zweite Form - nach dem Funktionsprinzip einer Tiefziehpresse - unter Dehnung durch die sich verschiebenden Formen umgeformt wird.

Das Behandeln des Textilgebildes mit der Lauge kann erfolgen, bevor, während und/oder nachdem das Textilgebilde unter Dehnung geformt wird. In jedem Fall wird das Textilgebilde im laugierten Zustand für eine vorgegebene Zeitspanne mittels der Form unter Verformung gehalten. Indem das Textilgebilde mit der Lauge behandelt wird, kommt es zu einer Schrumpfung des Textils unter Umorientierung der Zellulose-Moleküle. Indem das Textil im laugierten Zustand mittels der Form unter Verformung gehalten wird, kann es unter Ausbildung einer formstabil umgeformten Textilie auf die Form aufschrumpfen bzw. die laugeninduzierte Schrumpfung kann mittels der Form unter Formgebung lokal herausgedehnt werden.

Mittels der Dehnung des Textilmaterials durch die Form kann die laugeninduzierte Schrumpfung des Textilmaterials unter entsprechender Formgebung zumindest teilweise wieder rückgängig gemacht bzw. herausgedehnt werden, wodurch eine Formgebung ohne lokale Materialausdünnung ermöglicht ist (das Material wird mittels der Dehnung lediglich flächig wieder auf seine ursprüngliche Dicke zurückgeführt).

Indem bei der Dehnung des Textilmaterials der Expansionsgrad variiert wird, ist mittels ein und derselben Form (und somit auf einfache Art und Weise) eine variable Formgebung möglich.

Das Laugieren des textilen Flächengebildes kann z. B. erfolgen, indem das Textilgebilde oberhalb eines Bades der Lauge derart vorgespannt wird, dass es aufgrund der Vorspannung oberhalb des Laugenbades gehalten wird, wobei das Textilgebilde zum Laugieren mittels einer Eintaucheinrichtung in die Lauge gedrückt wird. Die Eintaucheinrichtung kann z. B. durch einen Eintauchstempel realisiert sein. Indem das Textilgebilde während des Laugierens vorgespannt und mittels der Eintaucheinrichtung während des Laugierens zusätzlich gespannt wird, kann ein vor der Formgebung mittels des Stempels erfolgendes Vorschrumpfen des Textilmaterials unterdrückt bzw. vermindert werden, wodurch das Textil exakter auf die Form des Stempels gebracht werden kann. Zudem kann mittels eines derartigen Laugierens die Einwirkdauer der Lauge variabel eingestellt werden, wobei aufgrund des gleichzeitigen flächigen Eintauchens zudem ein homogenes Laugieren des gesamten textilen Flächengebildes gewährleistet werden kann. Alternativ dazu kann vorgesehen sein, das flächige Textilgebilde mittels eines Foulards mit der Lauge zu behandeln.

Nach Durchführung des Umformprozesses wird das laugierte Textilgebilde neutralisiert. Das umgeformte Textilgebilde kann einem oder mehreren Neutralisierungsschritten mit Wasser und/oder Säure als Neutralisierungsflüssigkeit unterzogen werden, um die Lauge daraus zu entfernen. Die Neutralisierung erfolgt z. B., indem das umgeformte Textilgebilde mit Wasser gespült und/oder mit einer die Lauge neutralisierenden Säure behandelt bzw. kontaktiert wird. Als neutralisierende Säure kann (optional verdünnte) Ameisensäure oder Essigsäure verwendet werden.

Indem das geformte Textil unter Entfernung und/oder chemischer Neutralisierung der Lauge neutralisiert wird, kann die geformte Textilie frei von Chemikalien (d.h. ohne chemische Rückstände) ausgebildet werden, wobei die im Herstellungsprozess verwendeten chemischen Substanzen herstellerseitig wiederverwendet oder umweltgerecht entsorgt werden können.

Die Neutralisierung erfolgt bevorzugt, noch während das Textilgebilde mittels der formgebenden Form unter Verformung steht. Die Neutralisierung kann erfolgen, indem ein die Neutralisierungsflüssigkeit enthaltender Behälter unterhalb der die Form beinhaltende Umformeinrichtung bereitgestellt wird, wobei der Behälter zum Neutralisieren des mittels der Form unter Verformung stehenden Textilgebildes derart von unten nach oben verfahren wird, dass das laugierte Textilmaterial mitsamt der Form in die Neutralisierungsflüssigkeit eintaucht bzw. eingebracht wird.

Gemäß einer ersten Ausgestaltung des erfindungsgemäßen Verfahrens wird das Textilgebilde auf eine expandierbare Form aufgebracht (z. B. aufgespannt), wobei das Textilgebilde mittels einer Fixiereinrichtung fixiert werden kann. Das Textilgebilde wird hierbei auf die noch unexpandierte Form aufgebracht. Das Umformen des Textilgebildes erfolgt, indem es mittels Expandierens der Form gedehnt wird. Die Expansionsform kann derart ausgebildet sein, dass sie in unterschiedlichen Abschnitten davon unterschiedlich stark expandiert, sodass sich z. B. die Gestalt der Expansionsform beim Expandieren verändern kann.

Die Expansionsform kann z. B. pneumatisch, hydraulisch oder mechanisch expandiert werden. In den ersten beiden Fällen kann vorgesehen sein, die Expansionsform aus einem elastisch verformbaren Material auszubilden, das mittels Einbringens eines Gases bzw. einer Flüssigkeit expandiert werden kann. Die Expansion der Expansionsform kann sowohl mit einer Ausdehnung der Form unter Vergrößerung des von der Form eingenommenen Volumens als auch mit einer Änderung der Geometrie bzw. der Gestalt der Form einhergehen.

Gemäß einer zweiten Ausgestaltung des erfindungsgemäßen Verfahrens wird das Textilgebilde in mindestens zwei Teilprozessen umgeformt. Insbesondere wird in einem ersten Umformprozess eine erste Form verwendet, in der eine beidseitig offene Durchgangsöffnung ausgebildet ist. Aufgrund dieser besonderen Ausgestaltung der ersten Form wird diese im Folgenden als "Schablonenform" bezeichnet. Das flächige Textilgebilde wird derart auf der Schablonenform fixiert, dass es die Durchgangsöffnung an einer Seite davon überdeckt. Es kann vorgesehen sein, das Textilgebilde mittels eines Klemmrahmens über die Durchgangsöffnung zu spannen. Nunmehr wird ein Abschnitt des Textilgebildes mittels eines Stempels bzw. Stößels durch die Durchgangsöffnung hindurchgepresst, wobei das Textilgebilde in diesem Abschnitt gedehnt wird. Der zum Umformen vorgesehene Stempel wird auch als Formstempel bezeichnet und kann aus einem Kunststoffmaterial (z. B. PVC) bestehen.

Die Durchgangsöffnung ist in ihrer Geometrie an die Umfangskontur des Stempels formangepasst, sodass der Stempel mit dem darüber gespannten Textilabschnitt im Wesentlichen passgenau durch die Durchgangsöffnung geführt werden kann. Die Projektion der Durchgangsöffnung entlang der Pressrichtung des Stempels entspricht somit der um einen (geringen) Skalierungsfaktor vergrößerten Umfangskontur des Stempels quer zu dessen Pressrichtung. Es kann z. B. vorgesehen sein, dass die Durchgangsöffnung kreisförmig ausgebildet ist und der Stempel mit einer kreisförmigen Umfangskontur ausgebildet ist, wobei die Durchgangsöffnung und der Stempel konzentrisch zueinander angeordnet sind (wobei natürlich die kreisförmige Durchgangsöffnung einen größeren Radius aufweist als die kreisförmige Stempelkontur).

Indem die Durchgangsöffnung an die Umfangskontur des Stempels formangepasst ist, kann das Textilgebilde während des Umformens nicht nur an der frontseitigen Stempelfläche des Stempels anliegen, sondern zusätzlich auch an der rückwärtigen Basis des Stempels eng an dem Stempel anliegend gehalten werden, wodurch eine exakte Formgebung gewährleistet werden kann. Indem die Durchgangsöffnung beidseitig offen gehalten ist, kann während des Umformens der Stempel beliebig weit durch die Durchgangsöffnung hindurchgeführt werden, wodurch die Dehnung des Textilgebildes unter entsprechender variabler Formgebung beliebig variiert werden kann. Zudem ermöglicht die beidseitig offene Durchgangsöffnung ein Auspressen überschüssiger Lauge aus dem Textilmaterial und Entweichen der herausgepressten Lauge.

Für die auf den Umformprozess folgende Neutralisierung kann vorgesehen sein, dass der Formstempel zumindest teilweise hohl ausgebildet ist und eine perforierte frontseitige Stempelfläche aufweist. Indem der Formstempel perforiert ausgebildet ist, kann beim Einbringen des Formstempels mit dem darüber gespannten laugierten Textilmaterial in die Neutralisierungsflüssigkeit dieselbe vollständig durch das laugierte Textilmaterial hindurchströmen, sodass eine effektive Neutralisierung bei Beibehaltung der Verformung ermöglicht ist.

Diese Ausgestaltung des Verfahrens weist zudem zusätzlich zu dem ersten Umformprozess einen zweiten Umformprozess auf. Gemäß einer Ausführungsform erfolgt der zweite Umformprozess, indem das während des ersten Umformprozesses mittels des Stempels vorgeformte Textilgebilde mittels einer Form abermals umgeformt wird, wobei die Form eine andere Formgeometrie aufweist als der Stempel (d. h., der formbildende bzw. formgebende Abschnitt des Stempels weist eine andere Geometrie auf als der formbildende bzw. formgebende Abschnitt der Form). Die Form dient zur endgültigen Formgebung und wird daher auch als Finalform bezeichnet. Das mittels des Stempels vorgeformte Textil wird somit, bevorzugt nach der Neutralisierung, von dem Stempel entfernt und dem zweiten Umformprozess unterzogen (wobei zwischen dem ersten und dem zweiten Umformprozess auch weitere Behandlungsschritte durchgeführt werden können).

Der formbildende Abschnitt der Finalform weist eine andere Gestalt auf als der formbildende Abschnitt des Stempels. Es kann z. B. vorgesehen sein, dass die Stempelfläche einer rotationssymmetrischen Geometrie entspricht und der formbildende Abschnitt der Finalform eine nicht rotationssymmetrische Geometrie aufweist.

Es kann insbesondere vorgesehen sein, dass der Stempel frontseitig eine formbildende Fläche als Stempelfläche aufweist, die der gerundeten Oberfläche eines Kugelsegments bzw. eines Kugelschalensegments folgt (sodass der Frontabschnitt des Stempels der Form einer Kugelhaube entspricht), wobei die Stempelfläche z. B. der Form einer Halbkugel entsprechen kann. In diesem Fall kann vorgesehen sein, dass die Oberflächengeometrie des formbildenden Abschnitts der Finalform von der Gestalt eines Kugelschalensegments bzw. einer Kugelhaube abweicht.

Indem die formbildende Stempelfläche eine andere Formgeometrie aufweist als die Finalform (bzw. deren formbildender Abschnitt), kann mittels des Stempels unter Rückgängigmachung eines Teils der laugeninduzierten Textilschrumpfung ein Vorformen des Textils erfolgen, wobei nachfolgend mittels der Finalform unter zusätzlicher Dehnung bzw. Rückgängigmachung der Textilschrumpfung die Feineinstellung der endgültigen Geometrie des umgeformten Textils erfolgt. So sind z. B. Büstenhalterschalen und cups in vielen unterschiedlichen Größen und Formen erforderlich; wobei festgestellt wurde, dass mittels einer geringen Anzahl (z. B. drei) unterschiedlich großer Stempel mit runder bzw. kugelflächenförmiger Stempelfläche im Wesentlichen alle erforderlichen Büstenhaltergrößen und -formen hergestellt werden können, indem die mittels der Stempel vorgeformten Textilien mittels entsprechender Finalformen in ihre endgültige Form gebracht werden. Insbesondere ermöglicht die frei wählbare Durchfahrtiefe des Stempels durch die Durchgangsöffnung auch bei Verwendung ein und desselben Stempels eine Variation der mittels des Stempels erzeugten Vorformung, wobei mittels Verwendung unterschiedlicher Stempel mit unterschiedlichen Rundungsradien der Stempelfläche eine weitere Variation der Vorformung ermöglicht ist. Dadurch kann die erforderliche Anzahl unterschiedlicher Stempelgeometrien und Schablonenformen gering gehalten werden (insbesondere geringer als die erforderliche Anzahl unterschiedlicher Finalformgeometrien), wodurch das Herstellungsverfahren noch effektiver und kostengünstiger realisierbar ist.

Die Finalform kann z. B. eine zweiteilige Form bzw. ein zweiteiliges Gesenk mit einer Unterschale und einer Oberschale (d. h. einem Obergesenk und einem Untergesenk) sein, wobei z. B. die Unterschale als Matrize und die Oberschale als Patrize fungieren kann. Das mittels des Stempels vorgeformte Textil wird sodann zur weiteren Verformung mittels der Oberschale in die Unterschale gepresst. Die Finalform kann jedoch auch als einschalige Form ausgebildet sein. Der mittels der Finalform durchgeführte zweite Umformprozess erfolgt bevorzugt bei einer höheren Temperatur als der erste Umformprozess mittels des Stempels; wobei der zweite Umformprozess in diesem Fall auch als sogenanntes "Heiß-Molding" bzw. "Heiß-Umformen" bezeichnet wird. Das Heiß-Umformen kann z. B. bei einer Temperatur von 80 °C bis 190 °C erfolgen.

Das Heiß-Umformen mittels der Finalform erfolgt bevorzugt bei feuchtem Zustand des Textilmaterials, wodurch z. B. die Formgebung optimiert und ein Vergilben des Textilmaterials verhindert werden kann. Diesbezüglich kann vorgesehen sein, das mittels des Stempels vorgeformte Textilmaterial nach dem Neutralisieren und/oder Spülen zunächst lediglich teilweise zu trocknen, sodass noch eine nichtverschwindende Restfeuchte (von z. B. 10 % - 15%) im Textilmaterial verbleibt, und das restfeuchte Textilmaterial der Heiß-Umformung zu unterziehen. Alternativ kann vorgesehen sein, das mittels des Stempels vorgeformte Textilmaterial nach dem Neutralisieren und/oder Spülen zunächst vollständig zu trocknen und anschließend unter Erhöhung seiner Feuchtigkeit erneut anzufeuchten, bevorzugt mit Wasser. Indem das vorgeformte Textil zunächst vollständig getrocknet wird, können z. B. nach der Neutralisierung im Textil verbliebene Fremdstoff-Rückstände mittels der Trocknung vollständig aus dem Textil entfernt werden, wobei zudem potentielle Reaktionen derartiger Rückstände (miteinander oder mit dem Textilmaterial) während des Heiß-Umformens zuverlässig verhindert sind.

Gemäß einer Ausführungsform ist das Textilgebilde schlauchförmig bzw. röhrenförmig ausgebildet; wobei das schlauchförmige Textilgebilde auf eine expandierbare Form aufgebracht wird, indem es unter Einbringung der Form in das schlauchartige Textilgebilde auf die Form aufgezogen wird. Demgemäß wird also die Form in das Schlauchinnere des schlauchförmigen Textilgebildes eingebracht, sodass die Form von dem Schlauchmantel umhüllt ist, und anschließend wird die Form expandiert.

Diese Ausführungsform eignet sich z. B. zum Herstellen von Rumpfabschnitten für Bekleidungs-Oberteile (d.h. für Kleidungsstücke zum Bekleiden des menschlichen Oberkörpers).

Es kann insbesondere vorgesehen sein, dass die Expansionsform derart ausgebildet ist, dass sie (zumindest) im expandierten Zustand mindestens eine konkave (d. h. nach innen gewölbte) Außenfläche aufweist, die als formbildende bzw. formgebende Fläche fungiert. D. h., es kann vorgesehen sein, dass die Außenfläche der Expansionsform (zumindest) im expandierten Zustand einen konkaven Flächenabschnitt bzw. eine konkave Teilfläche aufweist. Es kann weiterhin vorgesehen sein, dass die Expansionsform im expandierten Zustand eine bikonkave Geometrie bzw. Gestalt aufweist, bevorzugt eine symmetrische bikonkave Geometrie. Demgemäß kann die Expansionsform z. B. einen taillenförmigen Abschnitt bzw. Taillierungsabschnitt aufweisen; d. h. einen formbildenden Abschnitt, der (zumindest) im expandierten Zustand der Form eine taillierte Gestalt aufweist.

Diesbezüglich kann vorgesehen sein, dass das schlauchförmige Textilgebilde derart auf die Expansionsform aufgezogen wird, dass bei expandierter Form die taillierte Gestalt von der Form auf das Textilgebilde übertragen wird, sodass das schlauchförmige Textilgebilde mit einer Taillierung versehen wird. Die Expansionsform kann hierfür mit zwei Seitenflächen bzw. Taillierungs-Seitenflächen ausgebildet sein, die (zumindest) im expandierten Zustand der Form eine konkave Gestalt annehmen, wobei der Textilschlauch derart auf die Form aufgezogen wird, dass der Schlauchmantel (bzw. Abschnitte davon) an den Taillierungs-Seitenflächen anliegt und beim Expandieren der Form von denselben unter Ausbildung einer Taillierung umgeformt wird. Gemäß dieser Ausgestaltung kann das schlauchförmige Textilgebilde zu einem Textilgebilde mit einem vorgeformten Taillierungsabschnitt umgeformt werden und z. B. als Rumpfabschnitt für ein Bekleidungs-Oberteil verwendet werden. Es kann auch vorgesehen sein, das derart taillierte Textilgebilde als Rumpfabschnitt für ein T-Shirt zu verwenden. Alternativ kann vorgesehen sein, das derart taillierte schlauchförmige Textilgebilde entlang der Axialrichtung des Schlauches aufzutrennen, an der Trennstelle eine Knopfleiste auszubilden, und das derart erhaltene Textilelement als Rumpfabschnitt für ein Oberhemd oder eine Bluse zu verwenden.

Zusätzlich zu dem Taillierungsabschnitt kann die Expansionsform weitere Formungsabschnitte aufweisen, z. B. einen Büstenformungsabschnitt, der (zumindest) bei expandiertem Zustand der Expansionsform die Gestalt eines weiblichen Brustbereichs aufweist. Demgemäß kann insbesondere vorgesehen sein, dass die Expansionsform (zumindest im expandierten Zustand) die Gestalt eines menschlichen Torsos bzw. Rumpfes aufweist bzw. einer solchen Gestalt nachempfunden ist.

Gemäß einer Ausführungsform ist vorgesehen, dass das textile Flächengebilde zunächst als Bestandteil einer Textilbahn bzw. Stoffbahn bearbeitet und nach Durchlaufen eines ersten Umformprozesses sowie vor Durchlaufen eines zweiten Umformprozesses von der Stoffbahn abgetrennt wird. Dadurch kann das Textilmaterial bis zum Abschluss des ersten Umformprozess ununterbrochen unter Spannung gehalten werden, wodurch ein vor dem ersten Umformprozess erfolgendes Vorschrumpfen des Textilmaterials unterdrückt werden kann. Indem das Textilmaterial nach Abschluss des ersten Umformprozesses abgetrennt wird, kann zudem die Größe des abgetrennten Materialabschnitts exakt an den tatsächlichen Materialbedarf angepasst werden, sodass diesbezüglich kein großer Materialüberschuss einzuplanen ist.

Das Abtrennen des textilen Flächengebildes von der Textilbahn erfolgt zudem bevorzugt, nachdem der textile Flächenabschnitt neutralisiert wurde. Dadurch kann eine laugeninduzierte Korrosion der zum Abtrennen erforderlichen Halte- und Trennwerkzeuge verhindert werden. Beim Abtrennen des textilen Flächengebildes von der Textilbahn werden bevorzugt beide beidseitig der Trennstelle entstehende Endabschnitte des Textilmaterials fixiert (z. B. mittels Klemmleisten), wobei die Textilware z. B. unter Spannung stehend getrennt (z. B. geschnitten) werden kann.

Gemäß einem weiteren Aspekt der Erfindung wird eine Anlage zum Umformen eines textilen Gebildes bereitgestellt. Die Anlage ist zum Durchführen des Verfahrens zum Umformen eines textilen Gebildes gemäß einer der oben beschriebenen Ausführungsformen ausgebildet, sodass im Folgenden lediglich knapp auf die dazu passenden Ausgestaltungen der Anlage eingegangen wird und im Übrigen hiermit auf die entsprechenden Erläuterungen hinsichtlich des Verfahrens verwiesen wird.

Die Anlage (auch als "Umformanlage" bezeichnet) weist insbesondere eine Laugierungseinrichtung zum Behandeln bzw. Tränken eines textilen Flächengebildes mit einer Lauge auf, wobei die Laugierungseinrichtung z. B. in Form der vorstehend erläuterten Eintaucheinrichtung vorliegen kann. Die Umformanlage weist zudem mindestens eine Umformeinrichtung, umfassend eine oder mehrere Formen, zum Umformen des textilen Gebildes auf.

Die Umformanlage kann zudem weitere Einrichtungen zum Behandeln des Textilgebildes aufweisen, z. B. eine Neutralisierungseinrichtung zum Neutralisieren des laugierten Textilgebildes mittels einer oder mehrerer Neutralisierungsflüssigkeiten, eine Abtrenneinrichtung zum Abtrennen des textilen Gebildes von einer Textilbahn, eine Spüleinrichtung zum Spülen des abgetrennten Textilgebildes, eine Trocknungseinrichtung zum Trocknen des neutralisierten Textilgebildes, und/oder eine Befeuchtungseinrichtung zum Befeuchten des getrockneten Textilgebildes.

Die Umformvorrichtung kann derart gestaltet sein, dass sie eine expandierbare Form bzw. Expansionsform zum Durchführen eines Umformprozesses aufweist.

Zur Durchführung der zweiten Ausgestaltung des erfindungsgemäßen Verfahrens kann die Umformanlage eine erste Umformeinrichtung zum Durchführen eines ersten Umformprozesses und eine zweite Umformeinrichtung zum Durchführen eines zweiten Umformprozesses aufweisen. Die erste Umformeinrichtung weist eine Schablonenform und eine Stempelform auf, wobei die Schablonenform wenigstens eine beidseitig offene Durchgangsöffnung aufweist, die in ihrer Geometrie der Umfangskontur eines Stempels der Stempelform formangepasst ist. Die Anlage ist derart ausgebildet, dass von ihr das textile Flächengebilde die Durchgangsöffnung überdeckend fixierbar ist und ein Abschnitt des textilen Flächengebildes mittels des Stempels unter Dehnung des textilen Flächengebildes durch die Durchgangsöffnung hindurch pressbar ist. Es kann insbesondere vorgesehen sein, dass die Kontur der Durchgangsöffnung und die Umfangskontur des Stempels kreisförmig ausgebildet und konzentrisch zueinander angeordnet sind. Der Stempel kann zumindest teilweise hohl ausgebildet sein und kann eine perforierte Stempelfläche aufweisen. Das textile Flächengebilde kann mittels Festklemmens durch einen Klemmrahmen fixiert werden.

Gemäß einer Ausführungsform weist die zweite Umformeinrichtung eine Finalform zum Verformen des (mittels des Stempels vorgeformten) textilen Flächengebildes auf, wobei die Finalform eine andere Formgeometrie aufweist als der Stempel. Es kann vorgesehen sein, dass die Stempelfläche einer runden Geometrie folgt und der formbildende Abschnitt der Finalform von einer runden Geometrie abweicht. Es kann insbesondere vorgesehen sein, dass der formbildende Abschnitt bzw. die formbildende Fläche der Finalform der Gestalt eines Büstenhalter-Cups entspricht.

Die Umformanlage kann derart ausgebildet sein (z. B. mittels entsprechender Temperiereinrichtungen), dass von ihr der erste Umformprozess bei einer anderen Temperatur durchgeführt wird als der zweite Umformprozess. Es kann vorgesehen sein, dass der mittels des Stempels erfolgende erste Umformprozess bei Raumtemperatur (d. h. 18 °C bis 25 °C) und der mittels der Finalform erfolgende zweite Umformprozess bei einer Temperatur in einem Bereich von 80 °C bis 190 °C durchgeführt wird.

Das Umformverfahren und die Umformanlage wurden vorstehend unter Bezugnahme auf einen (einzigen) Stempel beschrieben, d. h. unter Bezugnahme auf die Ausbildung eines einzigen gedehnten bzw. verformten Abschnitts des Textilgebildes. Es kann jedoch analog vorgesehen sein, unter gleichzeitiger Verwendung mehrerer (z. B. zweier) Stempel und mehrerer Durchgangsöffnungen gleichzeitig mehrere gedehnte bzw. verformte Abschnitte an dem Textilgebilde auszubilden und die derart vorgeformten Abschnitte mittels entsprechend gestalteter Finalformen nachzuformen. Mittels der Erfindung können beispielsweise textile Gebilde in Form eines Rumpfabschnitts eines Bekleidungs-Oberteils, einer Büstenhalterschale oder anderweitiger Unterwäsche hergestellt werden.

Die Erfindung wird nachfolgend anhand von zwei Ausführungsbeispielen mit Bezug auf die beiliegenden Figuren veranschaulicht, wobei gleiche oder ähnliche Merkmale mit gleichen Bezugszeichen versehen sind; hierbei zeigen schematisch:
- Figur 1: in zwei Schnittansichten ein schlauchförmiges Textilgebilde, das auf eine Expansionsform im nicht expandierten Zustand aufgezogen ist;
- Figur 2: in einem Schnitt das schlauchförmige Textilgebilde auf der Expansionsform im expandierten Zustand;
- Figur 3: ein fertig umgeformtes Textilgebilde;
- Figur 4: einen Abschnitt einer Umformanlage;
- Figur 5: einen Querschnitt einer Schablonenform mit zwei Stempeln;
- Figur 6: einen perforierten Hohlstempel;
- Figur 7: eine Darstellung zur Erläuterung eines Neutralisierungsschrittes; und
- Figur 8: eine Darstellung zur Erläuterung weiterer Verfahrensschritte.

Die Figuren 1 bis 3 veranschaulichen ein Verfahren zum Umformen eines Textilgebildes gemäß einer ersten Ausgestaltung des erfindungsgemäßen Verfahrens.

Wie Figur 1 zeigt, wird das schlauchförmige Textilgebilde 1, das aus einer Baumwollmaschenware besteht, derart auf die Expansionsform 3 aufgezogen, dass die Expansionsform 3 im Inneren des Stoffschlauchs 1 angeordnet ist; wobei in Figur 1 die Expansionsform 3 noch nicht expandiert ist. Die linke Abbildung in Figur 1 zeigt einen entlang der Axialrichtung des Stoffschlauchs 1 verlaufenden Vertikalschnitt der Expansionsform 3 mit dem Stoffschlauch 1; die rechte Abbildung in Figur 1 zeigt einen quer zu der Axialrichtung des Stoffschlauchs 1 verlaufenden Horizontalschnitt der Expansionsform 3 mit dem Stoffschlauch 1. In dem in Figur 1 dargestellten, nacht expandierten Zustand weist die Expansionsform 3 im Wesentlichen eine quaderförmige Gestalt auf.

Der Stoffschlauch 1 wird nun mit einer Natronlauge mit einer Konzentration von 30 Be behandelt. Das Tränken des Stoffschlauchs 1 mit der Lauge erfolgt, indem die Expansionsform 3 zusammen mit dem darauf aufgezogenen Stoffschlauch 1 in die Lauge eingetaucht wird.

Nach dem Laugenbehandeln des Stoffschlauchs 1 wird die Expansionsform 3 unter Dehnung des darauf aufgezogenen, laugenbehandelten Stoffschlauchs 1 expandiert. Figur 2 veranschaulicht in einem Vertikalschnitt die Expansionsform 3 im expandierten Zustand. Die Expansionsform 3 ist derart ausgebildet, dass sie im expandierten Zustand eine taillierte Gestalt bzw. Geometrie mit zwei konkaven Seitenflächen 5 aufweist. Das schlauchförmige Textilgebilde 1 wird für 45 Sekunden auf der expandierten Form 3 belassen, wodurch die taillierte Gestalt der expandierten Form 3 auf das Textilgebilde 1 übertragen wird.

Nach Abschluss der Umformung wird das laugierte Textilgebilde 1 neutralisiert, indem die expandierte Form 3 zusammen mit dem darauf aufgezogenen, unter Verformung stehenden Stoffschlauch 1 in Essigsäure eingetaucht wird. Die Umformung mittels der Expansionsform und die Neutralisierung mittels der Säure erfolgen vorliegend bei Raumtemperatur. Nach der Neutralisierung mittels der Säure wird das umgeformte Textilgebilde 1 noch einem oder mehreren Spülvorgängen mit Wasser unterzogen.

Anschließend wird die Expansionsform 3 wieder in ihren (nicht expandierten) Ausgangszustand gebracht und das umgeformte Textil 1 von der Expansionsform 3 abgezogen. Figur 3 zeigt das umgeformte Textil 1, das als Rumpfabschnitt für ein Bekleidungs-Oberteil, nämlich für das T-Shirt 7, verwendet wird. Zur Veranschaulichung dieser Verwendung ist in Figur 3 der mittels der Umformung mit der Taillierung versehene Stoffschlauch 1 mit zwei Ärmelabschnitten 9 dargestellt, die unter Ausbildung des T-Shirts 7 an den taillierten Rumpfabschnitt 1 angebracht sind.

Die Figuren 4 bis 8 veranschaulichen eine Ausführungsform einer Umformanlage 11 für die Durchführung einer zweiten Ausgestaltung des Umformverfahrens.

Gemäß Figur 4 wird von der Stoffrolle 13 aus einer Baumwollmaschenware die Stoffbahn 15 abgespult. Die Stoffbahn 15 wird mittels zweier Rollenpaare 17, 19 über ein Laugenbad 21 geführt; wobei die Stoffbahn 15 derart vorgespannt wird, dass sie aufgrund der Vorspannung zunächst oberhalb des Laugenbades 21 gehalten ist. Das Laugenbad 21 besteht aus Natronlauge mit einer Konzentration von 30 Be. Mittels des auf und ab verfahrbaren Eintauchstempels 23 wird ein Abschnitt der Stoffbahn 15 in die Lauge 21 eingetaucht, indem der Eintauchstempel 23 nach unten bis in das Laugenbad 21 verfahren wird. Die Verfahrbewegungen des Eintauchstempels 23 sind in Figur 4 mittels eines Pfeils gekennzeichnet; analog dazu sind die Verfahrbewegungen verfahrbarer übriger Anlagenteile in Figur 4 ebenfalls jeweils mit einem die Verfahrbewegung veranschaulichenden Pfeil gekennzeichnet.

Der unterhalb des Eintauchstempels 23 angeordnete Stoffbahnabschnitt wird für eine Eintauchdauer von 45 Sekunden in das Laugenbad 21 eingetaucht. Der derart laugenbehandelte Stoffabschnitt wird durch das als Abquetschwalzenpaar fungierende Rollenpaar 19 geführt, wo überschüssige Lauge aus der Textilware entfernt wird.

Anschließend wird der laugierte Stoffabschnitt über diverse Umlenkrollen zu der ersten Umformeinrichtung 25 geführt, die eine erste Form 27 in Gestalt einer Schablonenform, eine zweite Form 29 in Gestalt eines Doppelstempels und den Klemmrahmen 31 aufweist. Die Schablonenform 27 weist zwei beidseitig offene Durchgangsöffnungen 33 auf. Der laugierte Stoffabschnitt wird von der Umformanlage 11 auf der Schablonenform 27 angeordnet, sodass die beiden Durchgangsöffnungen 33 von dem laugierten Stoff überdeckt werden. Nunmehr wird der laugierte Stoffabschnitt mittels Absenkens des Klemmrahmens 31 auf der Schablonenform 27 festgeklemmt und somit fixiert.

Die Umformanlage 11 ist derart ausgebildet, dass der von dem Klemmrahmen 31 fixierte Stoffabschnitt mittels Absenkens des Doppelstempels 29 unter Dehnung verformt wird. Der Doppelstempel 29 weist zwei Einzelstempel 35 auf. Ein jeder der Einzelstempel 35 ist konzentrisch zu einer der Durchgangsöffnungen 33 angeordnet, sodass beim Absenken des Doppelstempels 29 jeder der Einzelstempel 35 durch eine der beiden Durchgangsöffnungen 33 geführt wird. Dadurch wird von jedem Einzelstempel 35 ein Abschnitt des laugierten Stoffmaterials unter Dehnung durch die zugehörige Durchgangsöffnung 33 hindurch gepresst.

Jede der Durchgangsöffnungen ist in ihrer Geometrie an die Umfangskontur des zugehörigen Einzelstempels 35 formangepasst. Vorliegend ist jeder Einzelstempel 35 als zylinderförmiger Hohlstempel mit einer halbkugelförmigen frontseitigen Stempelfläche ausgeführt, sodass die Umfangskontur des Einzelstempels 35 kreisförmig ist. Zudem ist jede der Durchgangsöffnungen 33 ebenfalls kreisförmig ausgeführt, wobei der Kreisradius einer Durchgangsöffnung dem Kreisradius der Umfangskontur eines Einzelstempels 35 zuzüglich der Stoffdicke und zuzüglich einer (geringen) Plustoleranz entspricht, sodass der mit dem Stoff 15 bespannte Einzelstempel 35 jeweils passgenau durch die zugehörige Durchgangsöffnung 33 gepresst wird.

Figur 5 zeigt in einem Querschnitt die Schablonenform 27 mit den durch die Durchgangsöffnungen 33 hindurchgeführten Einzelstempeln 35, wobei zudem das über die Einzelstempel 35 gespannte Textilmaterial 15 als gestrichelte Linie veranschaulicht ist. Jeder der Einzelstempel 35 ist als Hohlstempel mit einer perforierten frontseitigen Stempelfläche 34 und einem rückwärtigen Basisabschnitt 36 ausgebildet. Der Querschnitt des perforierten Einzelstempels 35 ist in Figur 6 veranschaulicht.

Die Umformanlage 11 weist zudem die Neutralisierungseinrichtung 37 auf, mittels derer eine mit der Säure 39 gefüllte Säurewanne 41, die unterhalb der ersten Umformeinrichtung 25 angeordnet ist, derart von unten nach oben verfahren werden kann, dass der mittels der Einzelstempel 35 unter Verformung stehende Textilabschnitt in die Säure 39 eingebracht wird. Vorliegend wird das laugierte Baumwollmaterial für eine Dauer von 30 bis 60 Sekunden unter Spannung stehend verformt und anschließend in die Säure 39 eingebracht und dadurch neutralisiert.

In Figur 7 ist der unter Verformung stehende Textilabschnitt bei hochgefahrener Säurewanne 41 veranschaulicht, wobei der mittels des Klemmrahmens 31 fixierte Stoffabschnitt vollständig in die Säure 39, vorliegend Essigsäure, eingebracht ist. Die Essigsäure 39 fungiert als eine Neutralisierungsflüssigkeit zum Neutralisieren der Lauge. Die Umformung mittels des Doppelstempels 29 und die Neutralisierung mittels der Essigsäure 39 erfolgen bei der in der Produktionshalle vorherrschenden Raumtemperatur. Die Neutralisierungseinrichtung 37 weist ferner eine Rühreinrichtung in Form eines Magnetrührers zum Rühren der Säure 39 während der Neutralisierung auf (nicht dargestellt).

Nach dem Neutralisieren wird der mittels der ersten Umformeinrichtung 25 umgeformte bzw. vorgeformte textile Flächenabschnitt 43 mittels der Abtrenneinrichtung 45 der Umformanlage 11 von der Stoffbahn 15 abgetrennt. Die Abtrenneinrichtung 45 ist hier durch ein Messer realisiert.

Das derart vorgeformte Textilgebilde 43 wird nunmehr, wie in Figur 8 veranschaulicht, mittels der Umformanlage 11 weiteren Behandlungsschritten unterzogen. Das vorgeformte Textilgebilde 43 durchläuft z. B. die Spüleinrichtung 47 der Umformanlage 11, wobei das vorgeformte Textilgebilde 43 einem oder mehreren Spülvorgängen mit Wasser unterzogen wird. Das derart gespülte Textilgebilde 43 kann ferner zum Zwecke der Trocknung eine Trockeneinrichtung 49 der Umformanlage 11 durchlaufen. Anschließend wird das getrocknete Textilgebilde 43 der Befeuchtungseinrichtung 51 der Umformanlage 11 zugeführt. Die Befeuchtungseinrichtung 51 ist derart ausgebildet, dass von ihr das getrocknete, vorgeformte Textilgebilde 43 mit Wasser befeuchtet wird und auf eine Restfeuchte von 10 % bis 15 % gebracht wird.

Die Umformanlage 11 weist ferner eine zweite Umformeinrichtung auf. Die zweite Umformeinrichtung umfasst die Finalform 53 zum Umformen bzw. Nachformen des vorgeformten Textilgebildes 43. Die Finalform 53 weist die zwei, durch das Obergesenk 55 und das Untergesenk 57 gebildeten, formbildenden Abschnitten 59 auf, wobei diese, wie in Figur 8 schematisch veranschaulicht, eine von einer runden Kugeloberflächenform abweichende Gestalt (d. h. eine andere Formgeometrie bzw. Gestalt als die formbildenden Abschnitte - insbesondere die Stempelflächen - der beiden Einzelstempel 35 des Doppelstempels 29) aufweisen. Im vorliegenden Beispiel sind das Umformverfahren und die Umformanlage 11 zum Herstellen von Büstenhaltercups vorgesehen, somit weist jeder der formbildenden Abschnitte 59 der Finalform 53 die Gestalt eines Büstenhaltercups (d. h. eine Büstenform) auf.

Das vorgeformte Textilgebilde 43 wird zur finalen Formgebung mittels des Obergesenks 55 in das Untergesenk 57 gepresst und unter Ausbildung des fertig umgeformten Textilgebildes 61 verformt, wobei die beiden verformten Abschnitte des fertig umgeformten Textilgebildes 61 jeweils in Gestalt eines Büstenhaltercups geformt sind. Die Finalform 53 ist als beheizte Form ausgebildet, die während des Umformens auf eine Temperatur zwischen 80 °C und 190 °C erwärmt wird.

### Liste der verwendeten Bezugszeichen

- 1: Textilgebilde / Stoffschlauch
- 3: expandierbare Form
- 5: konkave Seitenfläche
- 7: Bekleidungs-Oberteil / T-Shirt
- 9: Ärmelabschnitt
- 11: Umformanlage
- 13: Stoffrolle
- 15: Stoffbahn
- 17: Rollenpaar
- 19: Abquetschwalzen-Paar
- 21: Laugenbad
- 23: Eintaucheinrichtung / Eintauchstempel
- 25: erste Umformeinrichtung
- 27: erste Form / Schablonenform
- 29: zweite Form / Doppelstempel
- 31: Klemmrahmen
- 33: Durchgangsöffnung
- 34: Stempelfläche
- 35: Einzelstempel
- 36: Stempelbasis
- 37: Neutralisierungseinrichtung
- 39: Säure
- 41: Säurewanne
- 43: vorgeformtes textiles Flächengebilde
- 45: Abtrenneinrichtung
- 47: Spüleinrichtung
- 49: Trockeneinrichtung
- 51: Befeuchtungseinrichtung
- 53: Form / Finalform
- 55: Obergesenk/-schale der Finalform
- 57: Untergesenk/-schale der Finalform
- 59: formbildender Abschnitt der Finalform
- 61: fertig umgeformtes textiles Flächengebilde

## Patentansprüche

1. Verfahren zum Umformen eines textilen Gebildes (1, 15), aufweisend folgende Schritte:
- Behandeln des unter einer Vorspannung gehaltenen textilen Gebildes (1, 15) mit einer Lauge (21), wobei die Lauge (21) homogen in das textile Gebilde (1, 15) eingebracht wird;
- Aufbringen des textilen Gebildes (1, 15) auf eine Form (3, 27), und
- Umformen des textilen Gebildes (15) unter Dehnung des textilen Gebildes (1, 15), **dadurch gekennzeichnet, dass**
- eine expandierbare Form (3) verwendet und das Umformen mittels Expandierens der Form (3) durchgeführt wird, oder
- das Umformen mindestens einen ersten und einen zweiten Umformprozess umfasst, wobei bei dem ersten Umformprozess eine Schablonenform (27), aufweisend eine oder mehrere beidseitig offene Durchgangsöffnungen (33), und eine zweite Form (29), aufweisend eine oder mehrere Ausbuchtungen in Form eines Stempels (35) verwendet werden, wobei mit jedem Stempel (35) jeweils durch eine von dem textilen Gebilde (15) vollständig überdeckte, beidseitig offene Durchgangsöffnung (33) der Schablonenform (27), unter Dehnung des die Durchgangsöffnung (33) überdeckenden Abschnitts des textilen Gebildes (15), hindurch gepresst wird, wobei jede Durchgangsöffnung (33) in ihrer Geometrie der Umfangskontur des durch sie hindurchtretenden Stempels (35) formangepasst ist, und wobei bei dem zweiten Umformprozess das textile Gebilde (43) mittels einer Finalform (53) verformt wird, wobei die Finalform (53) eine andere Formgeometrie aufweist als die für den ersten Umformprozess verwendete Form (35).

2. Verfahren nach Anspruch 1, **dadurch gekennzeichnet, dass** das textile Gebilde (1, 15) vor dem Aufbringen auf die Form (3, 27) mit der Lauge (21) behandelt wird, indem es unter Vorspannung oberhalb eines Laugenbades (21) der Lauge gehalten und in diesem vorgespannten Zustand in das Laugenbad (21) eingebracht wird.

3. Verfahren nach Anspruch 1, **dadurch gekennzeichnet, dass** das Behandeln des textile Gebildes (1, 15) mit der Lauge nach dem Aufbringen des Textilgebildes auf die Form (3, 27) erfolgt.

4. Verfahren nach einem der vorstehenden Ansprüche, **dadurch gekennzeichnet, dass** das textile Gebilde (1, 15) nach einem oder mehreren Umformprozessen einer Neutralisierung mit Wasser und/oder Säure (49) als Neutralisierungsflüssigkeit unterzogen wird.

5. Verfahren nach Anspruch 4, **dadurch gekennzeichnet, dass** die Neutralisierung erfolgt, indem ein die Neutralisierungsflüssigkeit (39) enthaltender Behälter (41) derart von unten nach oben verfahren wird, dass das mittels der Form (3, 27) unter Verformung stehende textile Gebilde (1, 15) in die Neutralisierungsflüssigkeit (39) eingebracht wird.

6. Verfahren nach einem der vorstehenden Ansprüche, **dadurch gekennzeichnet, dass** das Verfahren zwei Umformprozesse aufweist, wobei das textile Gebilde (43) vor dem zweiten Umformprozess unter Erhöhung seiner Feuchtigkeit befeuchtet wird.

7. Verfahren nach einem der vorstehenden Ansprüche, **dadurch gekennzeichnet, dass** das textile Gebilde (1, 15, 43) als Bestandteil einer Stoffbahn bereitgestellt wird und nach dem ersten Umformprozess von der Stoffbahn abgetrennt wird.

8. Verfahren nach einem der vorstehenden Ansprüche, **dadurch gekennzeichnet, dass** die Expansion der Form (3) oder die Bewegung der zweiten Form (29) pneumatisch, hydraulisch oder mechanisch durchgeführt wird.

9. Verfahren nach einem der vorstehenden Ansprüche, **dadurch gekennzeichnet, dass** das textile Gebilde (1) schlauchförmig ausgebildet ist, wobei das schlauchförmige textile Gebilde (1) unter Einbringung der expandierbaren Form (3) in das schlauchförmige textile Gebilde auf dieselbe aufgezogen und mittels Expansion der Form (3) umgeformt wird.

10. Anlage zum Durchführen eines Verfahrens nach einem der Ansprüche 1 bis 9, wobei die Anlage eine Laugierungseinrichtung (21, 23) zum Behandeln eines textilen Gebildes (1, 15) mit einer Lauge (21) und wenigstens eine Umformeinrichtung (25) mit mindestens einer Form (3, 27, 29) aufweist, wobei das textile Gebilde (1, 15) auf einer der Formen (3, 27, 29) fixierbar ist, **dadurch gekennzeichnet, dass**
- eine oder mehrere der Formen (3) expandierbar sind, wobei die Anlage derart ausgebildet ist, dass durch Expansion der Form (3), auf welcher das textile Gebilde (1) fixiert ist, unter Dehnung des textilen Gebildes (1) selbiges dauerhaft umformbar ist, oder
- eine oder mehrere der Formen (27, 29) bewegbar sind, wobei die Anlage eine erste und eine zweite Umformeinrichtung aufweist, wobei die erste Umformeinrichtung (25) mit einer Schablonenform (27) und einer Stempelform (29), aufweisend einen oder mehrere Einzelstempel (35), wobei die Schablonenform (27) eine der Anzahl von Einzelstempeln (35) identische Anzahl beidseitig offener Durchgangsöffnungen (23) aufweist, die in ihrer Geometrie jeweils einer Umfangskontur eines Einzelstempels (35) formangepasst sind, und wobei die Anlage (11) derart ausgebildet ist, dass von ihr das textile Gebilde (15) die Durchgangsöffnungen (33) überdeckend fixierbar ist und Abschnitte des textilen Gebildes (15) mittels der Stempel (35) unter Dehnung des textilen Gebildes (15) durch die Durchgangsöffnungen (33) hindurch pressbar ist, und wobei die zweite Umformeinrichtung eine Form (53) zum Verformen des textilen Gebildes (43) umfasst, die eine andere Formgeometrie aufweist als der Stempel (35) der Stempelform (29).

11. Anlage nach Anspruch 10, **dadurch gekennzeichnet, dass** die Kontur der Durchgangsöffnungen (33) und die Umfangskontur der Stempel (35) kreisförmig sind, wobei sie konzentrisch zueinander angeordnet sind.

12. Anlage nach Anspruch 10 oder 11, **dadurch gekennzeichnet, dass** die Stempelform (29) zumindest teilweise hohl ausgebildet ist und an ihren Einzelstempeln (35) jeweils eine perforierte Stempelfläche aufweist.

## Claims

1. A method for forming a textile fabric (1, 15), comprising the following steps:
- treating the textile fabric (1, 15), which is held under a preload, with a lye (21), wherein the lye (21) is introduced homogenously into the textile fabric (1, 15);
- applying the textile fabric (1, 15) to a mould (3, 27), and
- forming the textile fabric (15) whilst stretching the textile fabric (1, 15), **characterised in that**
- an expandable mould (3) is used and the forming is carried out by means of expanding the mould (3), or
- the forming comprises at least one first and one second forming process, wherein, in the first forming process, a template mould (27) having one or more through-openings (33) open on both sides and a second mould (29) having one or more protrusions in the form of a punch (35) are used, wherein, by means of each punch (35), the template mould (27) is pressed through a through-opening (33) open on both sides and completely bridged by the textile fabric (35), thus stretching the portion of the textile fabric (15) covering the through-opening (33), wherein the geometry of each through-opening (33) is adapted to the peripheral contour of the punch (35) passing through said through-opening, and wherein, in the second forming process, the textile fabric (43) is deformed by means of a final mould (53), wherein the final mould (53) has a geometry different from that for the mould (35) used for the first forming process.

2. The method according to claim 1, **characterised in that** the textile fabric (1, 15), before being applied to the mould (3, 27), is treated with the lye (21) by being held under preload above a lye bath (21) of the lye and by being introduced into the lye bath (21) in this preloaded state.

3. The method according to claim 1, **characterised in that** the textile fabric (1, 15) is treated with the lye once the textile fabric has been applied to the mould (3, 27).

4. The method according to any one of the preceding claims, **characterised in that** the textile fabric (1, 15), after one or more forming processes, is subjected to a neutralisation with water and/or acid (49) as neutralisation liquid.

5. The method according to claim 4, **characterised in that** the neutralisation is performed by moving a container (41) containing the neutralisation liquid (39) from bottom to top in such a way that the textile fabric (1, 15) being deformed by means of the mould (3, 27) is introduced into the neutralisation liquid (39).

6. The method according to any one of the preceding claims, **characterised in that** the method has two forming processes, wherein the textile fabric (43) is moistened before the second forming process, thus increasing its moisture.

7. The method according to any one of the preceding claims, **characterised in that** the textile fabric (1, 15, 43) is provided as part of a material web and is separated from the material web following the first forming process.

8. The method according to any one of the preceding claims, **characterised in that** the expansion of the mould (3) or the movement of the second mould (29) is carried out pneumatically, hydraulically, or mechanically.

9. The method according to any one of the preceding claims, **characterised in that** the textile fabric (1) is tubular, wherein, as the expandable mould (3) is introduced into the tubular textile fabric (1), said tubular textile fabric is drawn over said expandable mould and is formed by means of expansion of the mould (3).

10. An assembly for carrying out a method according to any one of claims 1 to 9, wherein the assembly has a mercerisation device (21, 23) for treating a textile fabric (1, 15) with a lye (21) and at least one forming device (25) having at least one mould (3, 27, 29), wherein the textile fabric (1, 15) can be fixed on one of the moulds (3, 27, 29), **characterised in that**
- one or more of the moulds (3) can be expanded, wherein the assembly is configured in such a way that, by means of expansion of the mould (3) to which the textile fabric (1) is fixed, the textile fabric (1), whilst being stretched, can be permanently formed, or
- one or more of the moulds (27, 29) is/are movable, wherein the assembly has a first and a second forming device, wherein the first forming device (25) has a template mould (27) and a punch mould (29), having one or more individual punches (35), wherein the template mould (27) has a number of through-openings (23) open on both sides identical to the number of individual punches (35), the geometry of said through-openings being matched to the peripheral contour of each individual punch (35), and wherein the assembly (11) is formed in such a way that the textile fabric (15) can be fixed by said assembly so as to cover the through-openings (33), and portions of the textile fabric (15) can be pressed by means of the punch (35) through the through-openings (33) with stretching of the textile fabric (15), and wherein the second forming device comprises a mould (53) for deforming the textile fabric (43), which mould has a geometry different from that of the punches (35) of the punch mould (29).

11. The assembly according to claim 10, **characterised in that** the contour of the through-openings (33) and the peripheral contour of the punches (35) are circular, wherein they are arranged concentrically with one another.

12. The assembly according to claim 10 or 11, **characterised in that** the punch mould (29) is at least partly hollow and has a perforated punch surface on each of its individual punches (35).

## Revendications

1. Procédé pour la transformation d'une structure textile (1, 15), présentant les étapes suivantes :
- un traitement de la structure textile (1, 15) maintenue sous tension avec une liqueur (21), où la liqueur (21) est apportée de manière homogène dans la structure textile (1, 15) ;
- la mise en place de la structure textile (1, 15) sur un moule (3, 27), et
- la transformation de la structure textile (15) sous tension de la structure textile (1, 15), **caractérisé en ce**
- **qu'**un moule expansible (3) est employé et que la transformation est effectuée au moyen de l'expansion du moule (3), ou
- **que** la transformation comprend au moins un premier et un deuxième processus de transformation, où, dans le premier processus de transformation, un modèle de moule (27), présentant des deux côtés un ou plusieurs orifices de passage (33) ouverts, et un deuxième moule (29), présentant un ou plusieurs renflements sous la forme d'un poinçon (35) sont utilisés, où, avec chaque poinçon (35), chaque fois, un orifice de passage (33) ouvert des deux côtés, totalement recouvert par la structure textile (15), du modèle de moule (27) est pressé à travers la partie de la structure textile (15) recouverte par l'orifice de passage (33) sous tension, où chaque orifice de passage (33) est ajusté dans sa géométrie de contour au poinçon (35) le traversant, et où, lors du deuxième processus de transformation, la structure textile (43) est transformée au moyen d'un moule final (53), où le moule final (53) présente une autre géométrie de moule que le moule (35) employé pour le premier processus de transformation.

2. Procédé selon la revendication 1, **caractérisé en ce que** la structure textile (1, 15) est traitée avec la liqueur (21) avant la mise en place sur le moule (3, 27), **en ce qu'**elle est maintenue sous tension au dessus d'un bain de liqueur (21) de la liqueur et est disposée dans cet état précontraint dans le bain de liqueur (21).

3. Procédé selon la revendication 1, **caractérisé en ce que** le traitement de la structure textile (1, 15) avec la liqueur est effectué après la mise en place de la structure textile sur le moule (3, 27).

4. Procédé selon l'une des revendications précédentes, **caractérisé en ce que** la structure textile (1, 15) après un ou plusieurs processus de transformation est soumise à une neutralisation avec de l'eau et/ou de l'acide (49) en tant que liquide de neutralisation.

5. Procédé selon la revendication 4, **caractérisé en ce que** la neutralisation a lieu en ce qu'un récipient (41) contenant le liquide de neutralisation (39) est déplacé du bas vers le haut de telle manière que la structure textile (1, 15) soumise à la transformation au moyen du moule (3, 27) est apportée dans le liquide de neutralisation (39).

6. Procédé selon l'une des revendications précédentes, **caractérisé en ce que** le procédé présente deux processus de transformation, où la structure textile (43) est humidifiée moyennant une augmentation de son humidité avant le deuxième processus de transformation.

7. Procédé selon l'une des revendications précédentes, **caractérisé en ce que** la structure textile (1, 15, 43) est mise à disposition sous la forme d'un composant d'une bande de tissu et est séparée de la bande de tissu après le premier processus de transformation.

8. Procédé selon l'une des revendications précédentes, **caractérisé en ce que** l'expansion du moule (3) ou le déplacement du deuxième moule (29), est effectué de manière pneumatique, hydraulique ou mécanique.

9. Procédé selon l'une des revendications précédentes, **caractérisé en ce que** la structure textile (1) est conçue sous la forme d'un tuyau, où la structure textile (1) en forme de tuyau est transformée moyennant la mise en oeuvre d'un moule (3) expansible sur lequel la structure textile en forme de tuyau est enfilée et est transformée au moyen de l'expansion du moule (3).

10. Installation pour l'exécution d'un procédé selon l'une des revendications 1 à 9, où l'installation présente un dispositif de mercerisation (21, 23) pour le traitement d'une structure textile (1, 15) avec une liqueur (21) et au moins un dispositif de transformation (25) avec au moins un moule (3, 27, 29), où la structure textile (1, 15) peut être fixée sur un des moules (3, 27, 29), **caractérisée en ce**
- **qu'**un ou plusieurs parmi les moules (3) est(sont) expansible(s), où l'installation est conçue de telle manière que, par une expansion du moule (3), sur lequel la structure textile (1) est fixée, ladite structure textile (1) peut être transformée durablement sous tension, ou
- **qu'**un ou plusieurs parmi les moules (27, 29) peuvent se déplacer, où l'installation présente un premier et un deuxième dispositif de transformation, où le premier dispositif de transformation (25) avec un modèle de moule (27) et un modèle de poinçon (29), présentant un ou plusieurs poinçons individuels (35), où le modèle de moule (27) présente un certain nombre de poinçons individuels (35) identique au nombre des orifices de passage (23) ouverts des deux côtés qui sont ajustés dans leur géométrie chaque fois à un contour d'un poinçon individuel (35), et où l'installation (11) est conçue de sorte que les orifices de passage (33) de la structure textile (15) peuvent être fixés en étant recouverts et les sections de la structure textile (15) au moyen des poinçons (35) sous tension de la structure textile (15) à travers les orifices de passage (33), et où le deuxième dispositif de transformation comprend un moule (53) pour la transformation de la structure textile (43) qui présente une géométrie de moule différente de celle du poinçon (35) du moule de poinçon (29).

11. Installation selon la revendication 10, **caractérisée en ce que** le contour des orifices de passage (33) et le contour des poinçons (35) sont de forme circulaire, où ils sont disposés de manière concentrique l'un par rapport à l'autre.

12. Installation selon les revendications 10 ou 11, **caractérisée en ce que** le moule de poinçon (29) est conçu au moins partiellement évidé et présente sur les poinçons individuels (35) chaque fois une surface de poinçonnage perforée.
